# EUROPÄISCHE PATENTSCHRIFT

(11) **EP 2 646 307 B1**
(45) Veröffentlichungstag und Bekanntmachung des Hinweises auf die Patenterteilung: **02.03.2016**
(21) Anmeldenummer: 12715886.3
(22) Anmeldetag: 03.04.2012
(51) Int. Cl.: B61L 25/02, B61L 15/00

(54) **VORRICHTUNG UND VERFAHREN ZUR BEREITSTELLUNG VON RADPARAMETERN EINES SCHIENENFAHRZEUGES**
DEVICE AND METHOD FOR MAKING AVAILABLE WHEEL PARAMETERS OF A RAIL VEHICLE
DISPOSITIF ET PROCÉDÉ PERMETTANT D'OBTENIR DES PARAMÈTRES RELATIFS AUX ROUES D'UN VÉHICULE FERROVIAIRE

(30) Priorität: 14.04.2011 DE 102011007363
(43) Veröffentlichungstag der Anmeldung: 09.10.2013
(73) Patentinhaber: Siemens Aktiengesellschaft, 80333 München (DE)
(72) Erfinder: SCHÜTZ, Dietmar, 81825 München (DE)
(86) Internationale Anmeldenummer: PCT/EP2012/056040
(87) Internationale Veröffentlichungsnummer: WO 2012/139928

(56) Entgegenhaltungen:
- WO-A1-94/05536
- US-A1- 2008 306 705
- US-A1- 2009 055 041
- US-B1- 6 523 411

## Beschreibung

Die Erfindung betrifft eine Vorrichtung und ein Verfahren zur Bereitstellung von Radparametern eines Schienenfahrzeuges für einen Zugrechner des Schienenfahrzeuges, und insbesondere eine sicherheitstaugliche Bereitstellung von Raddurchmessern eines Schienenfahrzeuges für die Odometrie seines Zugbeeinflussungssystems.

Im Zusammenhang von Zugsicherungs- und Zugbeeinflussungssystemen betrifft die sogenannte Odometrie die zuverlässige Ermittlung einer Position sowie einer Geschwindigkeit eines Schienenfahrzeuges. Die Grundlage für die Ermittlung der Position und/oder der Geschwindigkeit des Schienenfahrzeuges besteht darin, dass die zurückgelegte Wegstrecke des Schienenfahrzeuges, bezogen entweder auf einen erkennbaren Referenzpunkt oder bezogen auf eine zeitliche Basis, wobei die zurückgelegte Strecke mit Hilfe eines mit dem rollenden Rad des Schienenfahrzeuges verbundenen Drehimpulsgeber ermittelt werden kann. Daher stellt der Radumfang bzw. der Raddurchmesser des Rades einen sicherheitsrelevanten Parameter für das Schienenfahrzeug dar.

Die Radsätze eines Schienenfahrzeuges unterliegen während des Betriebes des Schienenfahrzeuges einem mechanischen Verschleiß. Daher werden die Radsätze bzw. Räder des Schienenfahrzeuges im Zuge von Wartungsmaßnahmen regelmäßig getauscht oder durch Abdrehen wieder in einen betriebsbereiten Zustand versetzt. Infolge derartiger Maßnahmen werden die in einem Zugsicherungsrechner des Schienenfahrzeuges gespeicherten Radparameter ungültig und sind auf sichere Weise zu aktualisieren.

Herkömmlicherweise wird dazu jeder Radsatz des Schienenfahrzeuges nach dem Abdrehen, spätestens vor dem Einbau des Radsatzes in das Schienenfahrzeug, vermessen, um die Radparameter, insbesondere die Raddurchmesser zu ermitteln. Die Vermessung der Radsätze erfolgt dabei typischerweise in zwei voneinander unabhängigen Messungen, beispielsweise durch eine Werkzeugmaschine und anschließend zusätzlich durch eine Messmaschine bzw. Messeinrichtung. Einer der beiden ermittelten Messwerte des jeweiligen Radparameters wird von einer ersten Person in den Zugsicherungsrechner des Schienenfahrzeuges eingetragen bzw. eingegeben. Anschließend erfolgt durch eine zweite Person ein Vergleich des eingegebenen Messwertes mit dem anderen Messwert, welcher durch die andere, unabhängige Messung ermittelt worden ist. Stimmen die beiden Messwerte überein, wurde der geänderte Radparameter im Zugsicherungsrechner erfolgreich bereitgestellt, wobei die ordnungsgemäße Durchführung des Vergleichs auf einem Laufzettel protokolliert wird.

Diese herkömmliche Vorgehensweise hat verschiedene Nachteile. Zum einen ist bei der herkömmlichen Vorgehensweise der Mensch bzw. die Person als Kontrollinstanz stark involviert, wodurch das Risiko unerkannter Fehler vergleichsweise hoch ist. Beispielsweise können fehlerhafte Radparametereingaben der ersten Person durch die zweite Person unerkannt bleiben. Eine unbewusste oder fahrlässige Nachlässigkeit bei der Überprüfung der angegebenen Radparameter kann nicht vollständig ausgeschlossen werden.

Ein weiterer Nachteil der herkömmlichen Vorgehensweise besteht darin, dass diese einen erheblichen administrativen Zusatzaufwand mit sich bringt, um die Eingabe der Radparameter in den Zugsicherungsrechner abzusichern. Darüber werden für eine Optimierung des Betriebsablaufs fertige, vermessene Radsätze auf Vorrat gehalten, wodurch weiterer Aufwand für eine sichere Zwischenspeicherung der gemessenen Radparameter erforderlich ist, bevor diese endgültig nach der Montage in den Zugrechner eingegeben werden.

Die Patentanmeldung US 2008/306705 A 1 (LUO HUAGENG [US] ET AL) 11. Dezember offenbart eine Vorrichtung und ein Verfahren zur Bereitstellung von Radparametern eines Schienenfahrzeuges für einen Zugrechner des Sohienenfahrzeugs mit mindestens einer Messeinrichtung, welche die Räder des auf Zuggleisen rollenden Schienenfahrzeugs zur Ermittlung der Radparameter des Schienenfahrzeugs vermisst und die ermittelten Radparameter an eine Sendeeinrichtung übertragt, welche die Radparameter an eine Empfangseinrichtung des Sohienenfahrzeugs sendet, welche die empfangenen Radparameter an den Zugreohner des Sohienenfahrzeugs weiterleitet. Aus den Dokumenten WO 94/05536 A1 (CARRNOVO), US 6 523 411 B1 (MIAN ZAHID) und US 2009/055041 A1 (MIAN ZAHID) sind darüber hinaus nur weitere kleinere konstruktive Details bekannt.

Es ist daher eine Aufgabe der vorliegenden Erfindung, eine Vorrichtung und ein Verfahren zur Bereitstellung von Radparametern eines Schienenfahrzeuges für einen Zugrechner des Schienenfahrzeuges zu schaffen, bei der die Bereitstellung der Radparameter auf sichere Weise ohne mögliche Fehleingaben erfolgt.

Die Erfindung schafft eine Vorrichtung zur Bereitstellung von Radparametern eines Schienenfahrzeuges mit den im Patentanspruch 1 angegebenen Merkmalen.

Die Erfindung schafft eine Vorrichtung zur Bereitstellung von Radparametern eines Schienenfahrzeuges für einen Zugrechner des Schienenfahrzeuges mit mindestens einer Messeinrichtung, welche die Räder des auf Zuggleisen rollenden Schienenfahrzeuges zur Ermittlung der Radparameter des Schienenfahrzeuges vermisst und die ermittelten Radparameter an eine Sendeeinrichtung überträgt, welche die Radparameter an eine Empfangseinrichtung des Schienenfahrzeuges sendet, welche die empfangenen Radparameter an den Zugrechner des Schienenfahrzeuges weiterleitet.

Bei einer möglichen Ausführungsform der erfindungsgemäßen Vorrichtung misst die Messeinrichtung die Radparameter während einer Fahrt des Schienenfahrzeuges mit niedriger Geschwindigkeit. Die Messung erfolgt beispielsweise beim Ausrollen des Schienenfahrzeuges aus einer Wartungshalle.

Die Messung bzw. Vermessung der Radparameter durch die Messeinrichtung erfolgt vorzugsweise berührungslos während der Vorbeifahrt des Schienenfahrzeuges an der Messeinrichtung.

Bei einer möglichen Ausführungsform der erfindungsgemäßen Vorrichtung handelt es sich bei dem Zugrechner um einen Zugsicherungsrechner, der die Radparameter speichert und die gespeicherten Radparameter einem Zugsteuerrechner des Schienenfahrzeuges während des Betriebes des Schienenfahrzeuges bereitstellt. Der Zugsicherungsrechner und der Zugsteuerungsrechnung können auch in einem Zugrechner integriert sein. Der Zugrechner befindet sich beispielsweise in einer Lokomotive des Schienenfahrzeuges.

Bei einer möglichen Ausführungsform der erfindungsgemäßen Vorrichtung umfasst die Sendeeinrichtung einen in einem Gleisbett der Zugschiene vorgesehenen Transponder auf. Alternativ kann es sich bei der Sendeeinrichtung auch um eine in Längsrichtung des Gleisbettes verlegte Sendeantenne handeln.

Bei einer möglichen Ausführungsform der erfindungsgemäßen Vorrichtung handelt es sich bei der durch die Vorrichtung ermittelten Radparametern um Raddurchmesser der Räder des Schienenfahrzeuges.

Erfindungsgemäß ist die Messeinrichtung an einen Verarbeitungsrechner angeschlossen, welcher die von der Messeinrichtung gemessenen Radparameter den Rädern des Schienenfahrzeuges zuordnet und in einen Datensatz kodiert, welcher durch die Sendeeinrichtung als Nachricht drahtlos zu der Empfangseinrichtung des Schienenfahrzeuges gesendet wird.

Bei einer möglichen Ausführungsform der erfindungsgemäßen Vorrichtung enthält der von der Sendeeinrichtung gesendete Datensatz
eine Anzahl der gemessenen Achsen des Schienenfahrzeuges, die gemessenen Radparameter der Radachsen des Schienenfahrzeuges,
eine Fahrgeschwindigkeit des Schienenfahrzeuges zum Zeitpunkt der Messung sowie
den Zeitpunkt der Messung selbst.

Bei einer möglichen Ausführungsform der erfindungsgemäßen Vorrichtung ist die Sendeeinrichtung ausgehend von der Messeinrichtung in Fahrtrichtung des rollenden Schienenfahrzeuges angeordnet.

Bei einer möglichen Ausführungsform der erfindungsgemäßen Vorrichtung ist die Empfangseinrichtung an dem vorderen Ende des Schienenfahrzeuges angeordnet.

Bei einer möglichen Ausführungsform der erfindungsgemäßen Vorrichtung berechnet der Zugsteuerrechner auf Basis der durch den Zugsicherungsrechner bereitgestellten Raddurchmesser in Abhängigkeit von Messimpulsen, die von Impulsgebern bei jeder Umdrehung eines Rades des Schienenfahrzeuges erzeugt werden, eine von dem Schienenfahrzeug innerhalb eines Zeitintervalls zurückgelegte Strecke und/oder eine Fahrgeschwindigkeit des Schienenfahrzeuges.

Bei einer möglichen Ausführungsform der erfindungsgemäßen Vorrichtung werden die in dem Zugsicherungsrechner gespeicherten Radparameter bei Austausch der Räder des Schienenfahrzeuges auf einen undefinierten Speicherzustand gesetzt.

Bei einer weiteren möglichen Ausführungsform der erfindungsgemäßen Vorrichtung werden die in dem Zugsicherungsrechner gespeicherten Radparameter nach erfolgter Ermittlung der Radparameter auf einen definierten Speicherzustand gesetzt.

Bei einer möglichen Ausführungsform der erfindungsgemäßen Vorrichtung sperrt der Zugsicherungsrechner ein Überschreiten einer vorgegebenen Maximalgeschwindigkeit durch das Schienenfahrzeug, solange die Radparameter sich in einem undefinierten Speicherzustand befinden.

Bei einer möglichen Ausführungsform der erfindungsgemäßen Vorrichtung wird bei einer Überschreitung einer Abweichung zwischen den bisher gespeicherten Radparametern und den ermittelten Radparametern eine Sicherheitsreaktion automatisch ausgelöst.

Die Erfindung schafft ferner ein Verfahren zum Bereitstellen von Radparametern eines Schienenfahrzeuges für einen Zugrechner des Schienenfahrzeuges mit den im Patentanspruch 14 angegebenen Merkmalen.

Die Erfindung schafft ein Verfahren zum Bereitstellen von Radparametern eines Schienenfahrzeuges für einen Zugrechner des Schienenfahrzeuges mit den in Anspruch 14 angegebenen Schritten:
Im Weiteren werden mögliche Ausführungsformen der erfindungsgemäßen Vorrichtung und des erfindungsgemäßen Verfahrens zur Bereitstellung von Radparametern unter Bezugnahem auf die beigefügten Figuren näher erläutert.

### Es zeigen:

- Fig. 1: ein Diagramm zur Erläuterung einer möglichen Ausführungsform der erfindungsgemäßen Vorrichtung zur Bereitstellung von Radparametern eines Schienenfahrzeuges für einen Zugrechner gemäß der Erfindung;
- Fig. 2: ein einfaches Ablaufdiagramm zur Darstellung eines Ausführungsbeispiels des erfindungsgemäßen Verfahrens zum Bereitstellen von Radparametern eines Schienenfahrzeuges für einen Zugrechner;

Wie man aus Fig. 1 erkennen kann, weist ein Schienenfahrzeug 1 einen Zugrechner 2 auf. Der Zugrechner 2 umfasst bei dem in Fig. 1 dargestellten Ausführungsbeispiel einen Zugsicherungsrechner 2A und einen Zugsteuerrechner 2B. Der Zugsicherungsrechner 2A und der Zugsteuerrechner 2B können in einem Zugrechner 2 integriert sein, oder durch zwei getrennte Rechner gebildet werden. In dem in Fig. 1 dargestellten Ausführungsbeispiel handelt es sich bei dem Schienenfahrzeug 1 um eine Lokomotive bzw. einen Zugwagen eines Zuges. Das Schienenfahrzeug 1 bewegt sich auf Schienen bzw. Gleisen 3, wie in Fig. 1 dargestellt. Das Schienenfahrzeug bzw. die Lokomotive 1 verfügt über mehrere Radsätze, wobei jeder Radsatz aus zwei Rädern besteht, die über eine Achse miteinander verbunden sind. In dem in Fig. dargestellten Ausführungsbeispiel verfügt das Schienenfahrzeug 1 über vier Radsätze, wobei die in Fig. 1 dargestellte Seitenansicht die Räder 4-1, 4-2, 4-3, 4-4 auf einer Seite der Lokomotive darstellt. Das Schienenfahrzeug 1 rollt in Fig. 1, wie durch einen Pfeil symbolisch dargestellt, von links nach rechts, mit einer relativ niedrigen Fahr- bzw. Rollgeschwindigkeit V. An den Radsätzen sind jeweils Impulsgeber 5-1, 5-2, 5-3, 5-4 vorgesehen, die bei jeder Umdrehung des Radsatzes einen Impuls an den Zugrechner 2 des Schienenfahrzeuges 1, beispielsweise über einen Bus oder eine Signalleitung 6, abgeben. Die vier Räder 4-i weisen jeweils einen Raddurchmesser RD auf. Die vier in Fig. 1 dargestellten Räder 4-1, 4-2, 4-3, 4-4 weisen dementsprechend Raddurchmesser RD-1, RD-2, RD-3, RD4 auf. Die gegenüberliegenden Räder der Radsätze weisen dementsprechend ebenfalls Raddurchmesser RD-1', RD-2', RD-3' und RD-4' auf.

Wie in Fig. 1 dargestellt, befindet sich in bzw. an den Schienen 3 mindestens eine Messeinrichtung 7 für die Vermessung der Radparameter, insbesondere der Raddurchmesser RD-i, die bei einer Vorbeifahrt des Schienenfahrzeuges 1 mit niedriger Geschwindigkeit berührungslos gemessen werden. Die Messungen erfolgen dabei berührungslos während der Vorbeifahrt und können mehrfach ausgeführt werden, beispielsweise durch die in Fig. 1 dargestellten Messeinrichtungen 7A, 7B. Die erzeugten Messwerte werden bei dem in Fig. 1 dargestellten Ausführungsbeispiel von einem eigensicheren Verarbeitungsrechner 8 aufgenommen. Die empfangenen Messwerte werden durch den Verarbeitungsrechner 8 durch die zeitliche Reihenfolge den verschiedenen Rädern bzw. Achsen des Schienenfahrzeuges 1 zugeordnet und miteinander konsolidiert. Der Verarbeitungsrechner 8 kann sich direkt neben der Messeinrichtung 7 befinden oder über ein Datennetzwerk mit der Messeinrichtung 7 verbunden sein. Die Übertragung der Daten kann in kryptographisch gesicherter Form erfolgen.

Die Messeinrichtung 7 ist erfindungsgemäß an den Verarbeitungsrechner 8 angeschlossen, welche die von der Messeinrichtung 7 gemessenen Radparameter den Rädern des Schienenfahrzeuges 1 zuordnet und in einen Datensatz codiert, welcher von dem Verarbeitungsrechner 8 zu einer Sendeeinrichtung 9 übertragen wird. Der Datensatz wird durch die Sendeeinrichtung 9 als Nachricht drahtlos zu einer Empfangsreinrichtung 10 des Schienenfahrzeuges 1 gesendet, wie in Fig. 1 angedeutet. Der gesendete Datensatz kann eine Anzahl der gemessenen Achsen des Schienenfahrzeuges 1 sowie die gemessenen Radparameter der verschiedenen Radachsen des Schienenfahrzeuges 1 aufweisen. Ferner kann der Datensatz eine Fahrgeschwindigkeit v des Schienenfahrzeuges 1 bei der Messung zu einem Zeitpunkt der Messung aufweisen. Es können mehrere Radparameter in dem Datensatz enthalten sein, beispielsweise der Umfang oder der Durchmesser der Räder in Millimetern sowie Genauigkeitsangaben. Weiterhin kann beispielsweise ein Abstand einer Radachse zu einer Vorgängerachse angegeben werden. Der Zeitpunkt der Messung umfasst beispielsweise ein Datum und eine Uhrzeit der Messung. Die von der Empfangsreinrichtung 10 empfangenen Radparameter werden in dem Schienenfahrzeug 1 an den Zugrechner 2 übertragen. Dabei werden die Radparameter vorzugsweise in einem Datenspeicher des Zugsicherungsrechners 2A gespeichert.

Die Sendeeinrichtung 9 befindet sich ausgehend von der Messeinrichtung 7 in Fahrtrichtung des rollenden Schienenfahrzeuges 1. Beispielsweise ist die Sendeeinrichtung 9 mit einem gewissen Abstand von der Messeinrichtung 7 in Fahrtrichtung an den Schienen 3 angeordnet. Die Empfangseinrichtung 10 befindet sich vorzugsweise an dem vorderen Ende bzw. der Spitze des Schienenfahrzeuges 1. Bei der Sendeeinrichtung 9 kann es sich um einen in einem Gleisbett der Zugschiene 3 vorgesehen Transponder handeln. Ferner kann die Sendeeinrichtung 9 um eine in Längsrichtung des Gleisbettes verlegte Sendeantenne sein. Bei dieser Sendeantenne kann es sich beispielsweise um eine sogenannte Balisenantenne handeln, die als Sendeeinrichtung fungiert. Beispielsweise kann diese Sendeeinrichtung 9 als Transparent-Datenbalise genutzt werden, so dass die auszulesenden Nachrichten bzw. Telegramme dynamisch austauschbar sind. Zur Übermittlung der Radparameter in einem Datensatz kann ein in der ETCS-Spezifikation definiertes ETCS-Paket 44 genutzt werden, das durch einen entsprechenden Datensatzinhalt definiert wird. Bei dieser Ausführungsform liest eine zusätzliche Softwareapplikation im Zugrechner 2 dieses proprietäre Paket 44 Telegramm aus und überträgt die empfangenen Daten an eine auf dem Zugrechner 2 ausgeführte Odometrie-Applikation bzw. an einen intern vorhandenen Datenspeicher, auf den die Applikation Zugriff hat. Dabei berechnet der Zugsteuerrechner 2B auf Basis der durch den Zugsicherungsrechner 2A bereitgestellten Radparameter, insbesondere der bereitgestellten Raddurchmesser RD, in Abhängigkeit von Messimpulsen, die von den Impulsgebern 5-i bei jeder Umdrehung eines Rades des Schienenfahrzeuges 1 erzeugt wurden, die von dem Schienenfahrzeug 1 innerhalb eines Zeitintervalls zurückgelegte Fahrstrecke und eine Fahrgeschwindigkeit des Schienenfahrzeuges 1. Bei dieser Ausführungsform verfügt der Zugsicherungsrechner 2A über einen internen Datenspeicher, in welchem die Radparameter, insbesondere die Raddurchmesser RD, gespeichert sind bzw. zwischengespeichert werden. Bei einer möglichen Ausführungsform werden die in dem Zugsicherungsrechner 2A gespeicherten Radparameter bei Austausch der Räder des Schienenfahrzeuges 1 auf einen undefinierten Speicherzustand gesetzt. Die im Zugsicherungsrechner 2A gespeicherten Radparameter werden dann nach erfolgter Ermittlung der Radparameter auf einen definierten Speicherzustand gesetzt. Bei einer möglichen Ausführungsform sperrt der Zugsicherungsrechner 2B das Überschreiten einer vorgegebenen Geschwindigkeit durch das Schienenfahrzeug 1, solange die Datenspeicher des Zugsicherungsrechners 2A und die gespeicherten Radparameter in einem undefinierten Speicherzustand sind. Beispielsweise kann das Schienenfahrzeug 1 eine Geschwindigkeit von 10 km/h nur überschreiten, wenn sich die Radparameter in einem definierten Speicherzustand befinden. Dadurch wird die Zugsicherheit erhöht.

Bei einer möglichen Ausführungsform wird durch den Zugrechner 2 bei einer Überschreitung einer Abweichung zwischen den bisher gespeicherten Radparametern und den ermittelten Radparametern eine Sicherheitsaktion bzw. Sicherheitsreaktion ausgelöst. Dadurch wird ebenfalls die Fahrsicherheit des Zuges erhöht.

Bei der erfindungsgemäßen Vorrichtung und dem erfindungsgemäßen Verfahren erfolgt die Vermessung der Räder 4-i des Schienenfahrzeuges 1 im montierten Zustand. Da die Vermessung direkt am Schienenfahrzeug erfolgt, entfallen Arbeitsschritte in der Werkstatt bzw. Wartungshalle, wodurch die Effizienz insgesamt gesteigert wird. Darüber hinaus vereinfacht sich auch die Logistik, da die Speicherung und manuelle Zuordnung der Radparameter zu dem Radsatz nicht mehr erforderlich ist. Die Zuordnung der Messwerte zu Radsatz und Achse des Schienenfahrzeuges 1 ist bei dem erfindungsgemäßen Verfahren und der erfindungsgemäßen Vorrichtung eindeutig und fehlerfrei.

Die Vermessung der Radparameter an den Zugschienen 3 erfolgt beim Vorbeifahren des Schienenfahrzeuges 1 an den Messeinrichtungen. Durch die Montage der Messeinrichtungen 7 an Ausfahrgleisen einer Betriebsstätte bzw. Wartungshalle wird jeder Zug bzw. jedes Schienenfahrzeug 1 zwangsläufig vermessen, so dass eine versehentliche Unterlassung der Aktualisierung der Radparameter ausgeschlossen werden kann. Ferner erfolgt die Vermessung der Radparameter nebenläufig zur Ausfahrt und ist somit zeitoptimal.

Bei einer möglichen Ausführungsform erfolgt die Vermessung mit mehreren Messeinrichtungen 7 an verschiedenen Orten, beispielsweise auf der linken und rechten Seite des Gleises 3 oder auch hintereinander. Dadurch können Messfehler aufgrund von Abweichungen erkannt werden und die Sicherheit erhöht werden. Weiterhin kann beispielsweise ein 2-aus-3-System vorgesehen werden und so die Verfügbarkeit der Gesamteinrichtung erhöht werden.

Bei einer möglichen Ausführungsform kann durch eine quasi kontinuierliche Messung in minimalen Zeitabständen pro Rad eine große Anzahl von Messpunkten bzw. Messwerten erfasst werden. Eine große Menge an Messwerten ermöglicht einerseits das Herausfiltern fehlerhafter Einzelmessungen und erhöht auf diese Weise die Sicherheit gegenüber Fehlmessungen. Gleichzeitig kann durch eine Ermittlung der Messwerte, d.h. der Gutwerte, eine Streuung in den Messwerten kompensiert werden, wodurch eine Steigerung der Messgenauigkeit erreicht werden kann.

Durch die Nutzung einer ortsgebundenen drahtlosen Übertragung von der Sendeeinrichtung 9 zu der Empfangseinrichtung 10 ist eine korrekte Zuordnung der Daten zu dem Schienenfahrzeug 1 gewährleistet. Durch eine zeitliche Beschränkung des vorgehaltenen Telegramms bzw. der übertragenen Nachricht kann eine weitere Robustheit gegenüber Ausnahmesituationen erreicht werden. Bei einer möglichen Ausführungsform wird die Vorhaltezeit aus der gemessenen Zuggeschwindigkeit des Schienenfahrzeuges 1 abgeleitet. Die Vorhaltezeit kann typischerweise in einem Bereich von wenigen Sekunden liegen. Darüber hinaus können auch Streckenbewegungsinformationen aus einem Stellwerk oder von Zugsignalen genutzt werden.

Durch eine Anreicherung der übertragenen Nachricht mit weiteren aus den Messungen ableitbaren Informationen ist eine weitere Plausibilisierung der Daten im Schienenfahrzeug 1 möglich. So können beispielsweise die Geschwindigkeit bei der Vorbeifahrt an der Messeinrichtung 7 sowie der beobachtete bzw. abgeleitete Achsabstand zwischen zwei Radachsen übertragen und mit dem im Schienenfahrzeug 1 in einem Speicher vorhandenen Daten, insbesondere Konfigurationsdaten, verglichen werden. Alternativ kann beispielsweise eine Geschwindigkeitsmessung mit Radar erfolgen. Die Messung der Radparameter erfolgt vorzugsweise berührungslos.

Die Messeinrichtungen 7 sind vorzugsweise innerhalb einer Wartungshalle montiert, um sie z.B. vor Witterungseinflüssen zu schützen. So können aufwändige Witterungsschutzmaßnahmen entfallen. Bei der Montage der Messeinrichtung 7 ist auch zu berücksichtigen, dass insbesondere in Schottergleisbetten die Schienen und Schwellen unter dem Gewicht des Schienenfahrzeuges 1 nachgeben können. Daher wird die Messeinrichtung 7 vorzugsweise mit der Schiene 3 hinreichend direkt verbunden, d.h. es erfolgt eine Montage an der Schiene 3 oder in einem festen Betongleisbett, wie beispielsweise in einer Wartungshalle üblich.

Fig. 2 zeigt ein einfaches Ablaufdiagramm eines Ausführungsbeispiels des erfindungsgemäßen Verfahrens zur Bereitstellung von Radparametern eines Schienenfahrzeuges 1 für einen Zugrechner 2 des Schienenfahrzeuges 1.

In einem ersten Schritt S1 werden die Räder des auf Zugschienen 3 rollenden Schienenfahrzeuges 1 zur Ermittlung von Radparametern der Räder des Schienenfahrzeuges 1 vermessen, die Radparameter den Rädern des Schienenfahrzeugs zugeordnet und in einem Datensatz kodiert. Anschließend erfolgt in einem weiteren Schritt S2 ein Übertragen des Datensatzes an eine Sendeeinrichtung 9, welche den Datensatz an eine Empfangseinrichtung 10 des Schienenfahrzeuges 1 sendet, welche den Datensatz an einen Zugrechner 2 des Schienenfahrzeuges 1 weiterleitet.

Bei dem Schienenfahrzeug 1 kann es sich um ein beliebiges Schienenfahrzeug handeln, insbesondere um eine Lokomotive oder um einen Waggon eines Personenzuges. Weiterhin kann es sich bei dem Schienenfahrzeug 1 um den Wagen eines Güterzuges handeln.

Bei den Radparametern handelt es sich um verschiedene Parameter eines Zugrades, insbesondere um einen Raddurchmesser oder einen Radradius. Weiterhin können auch die Raddicke oder Radkontur erfasst werden. Weitere mögliche erfassbare Radparameter sind Materialeigenschaften des Rades. Weichen die aktualisierten Radparameter von den bisherigen Radparametern oder von vorgegebenen Soll-Parametern stark ab, erfolgt eine Sicherheitsaktion, beispielsweise ein Stopp des Schienenfahrzeuges 1. In diesem Fall kann eine erneute Überprüfung der Räder durchgeführt werden. Die ermittelten Radparameter werden bei einer möglichen Ausführungsform nicht nur an den Zugsicherungsrechner 2A des Schienenfahrzeuges 1 übertragen, sondern auch über ein Netzwerk an eine Datenbank. Dies ermöglicht auch eine statistische Auswertung der ermittelten Radparameter. Ferner können die ermittelten Radparameter auf diese Weise elektronisch mitprotokolliert werden.

## Patentansprüche

1. Vorrichtung zur Bereitstellung von Radparametern eines Schienenfahrzeuges (1) für einen Zugrechner (2) des Schienenfahrzeuges (1) mit mindestens einer Messeinrichtung (7), welche die Räder des auf Zuggleisen (3) rollenden Schienenfahrzeuges (1) zur Ermittlung der Radparameter des Schienenfahrzeuges (1) vermisst und die ermittelten Radparameter an eine Sendeeinrichtung (9) überträgt, welche die Radparameter an eine Empfangseinrichtung (10) des Schienenfahrzeuges (1) sendet, welche die empfangenen Radparameter an den Zugrechner (2) des Schienenfahrzeuges (1) weiterleitet,
wobei die Messeinrichtung (7) an einen Verarbeitungsrechner (8) angeschlossen ist, welcher die von der Messeinrichtung (7) gemessenen Radparameter den Rädern (4) des Schienenfahrzeuges (1) zuordnet und in einen Datensatz kodiert, welcher durch die Sendeeinrichtung (9) als Nachricht drahtlos zu der Empfangseinrichtung (10) des Schienenfahrzeuges (1) gesendet wird.

2. Vorrichtung nach Anspruch 1,
wobei die Messeinrichtung (7) die Radparameter während einer Fahrt des Schienenfahrzeuges (1) mit niedriger Geschwindigkeit berührungslos misst.

3. Vorrichtung nach Anspruch 1 oder 2,
wobei der Zugrechner (2) einen Zugsicherungsrechner (2A) aufweist, der die Radparameter speichert und an einen Zugsteuerrechner (2B) des Schienenfahrzeuges (1) während des Betriebes des Schienenfahrzeuges (1) bereitstellt.

4. Vorrichtung nach einem der vorangehenden Ansprüche 1 bis 3,
wobei die Sendeeinrichtung (9) einen in einem Gleisbett der Zugschiene (3) vorgesehenen Transponder oder eine in Längsrichtung des Gleisbettes verlegte Sendeantenne aufweist.

5. Vorrichtung nach einem der vorangehenden Ansprüche 1 bis 4,
wobei die ermittelten Radparameter Raddurchmesser der Räder (4) des Schienenfahrzeuges (1) aufweisen.

6. Vorrichtung nach Anspruch 5,
wobei der gesendete Datensatz
eine Anzahl der gemessenen Achsen des Schienenfahrzeuges (1), die gemessenen Radparameter der Radachsen des Schienenfahrzeuges (1),
eine Fahrgeschwindigkeit (V) des Schienenfahrzeuges (1) bei der Messung und
einen Zeitpunkt der Messung aufweist.

7. Vorrichtung nach einem der vorangehenden Ansprüche 1 bis 6,
wobei die Sendeeinrichtung (9) ausgehend von der Messeinrichtung (7) in Fahrtrichtung des rollenden Schienenfahrzeuges (1) angeordnet ist.

8. Vorrichtung nach einem der vorangehenden Ansprüche 1 bis 7,
wobei die Empfangseinrichtung (10) an dem vorderen Ende des Schienenfahrzeuges (1) angeordnet ist.

9. Vorrichtung nach einem der vorangehenden Ansprüche 1 bis 8,
wobei der Zugsteuerrechner (2B) auf Basis der durch den Zugsicherungsrechner (2A) bereitgestellten Raddurchmesser in Abhängigkeit von Messimpulsen, die von Impulsgebern (5) bei jeder Umdrehung eines Rades (4) des Schienenfahrzeuges (1) erzeugt werden, eine von dem Schienenfahrzeug (1) innerhalb eines Zeitintervalls zurückgelegte Strecke und/oder eine Fahrgeschwindigkeit des Schienenfahrzeuges (1) berechnet.

10. Vorrichtung nach einem der vorangehenden Ansprüche 1 bis 9,
wobei die in dem Zugsicherungsrechner (2A) gespeicherten Radparameter bei Austausch der Räder (4) des Schienenfahrzeuges (1) auf einen undefinierten Speicherzustand gesetzt werden.

11. Vorrichtung nach einem der vorangehenden Ansprüche 1 bis 10,
wobei die in dem Zugsicherungsrechner (2A) gespeicherten Radparameter nach erfolgter Ermittlung der Radparameter auf einen definierten Speicherzustand gesetzt werden.

12. Vorrichtung nach Anspruch 10 und 11,
wobei der Zugsicherungsrechner (2A) ein Überschreiten einer vorgegebenen Maximalgeschwindigkeit durch das Schienenfahrzeug (1) sperrt, solange die Radparameter sich in einem undefinierten Speicherzustand befinden.

13. Vorrichtung nach einem der vorangehenden Ansprüche 1 bis 12,
wobei bei einer Überschreitung einer Abweichung zwischen den bisher gespeicherten Radparametern und den ermittelten Radparametern eine Sicherheitsreaktion ausgelöst wird.

14. Verfahren zur Bereitstellung von Radparametern eines Schienenfahrzeuges (1) für einen Zugrechner (2) des Schienenfahrzeuges (1) mit folgenden Schritten:
- Vermessen von Rädern (4) des auf Zuggleisen (3) rollenden Schienenfahrzeuges (1) zum Ermitteln von Radparametern des Schienenfahrzeuges (1) mit Hilfe mindestens einer Messeinrichtung (7);
- Zuordnen der gemessenen Radparameter zu den Rädern (4) des Schienenfahrzeuges (1) mit Hilfe eines an die mindestens eine Messeinrichtung (7) angeschlossenen Verarbeitungsrechners (8) ;
- Kodieren der zugeordneten Radparameter in einen Datensatz mit Hilfe eines an die mindestens eine Messeinrichtung (7) angeschlossenen Verarbeitungsrechners (8);
- Senden des Datensatzes zur Empfangseinrichtung (10) des Schienenfahrzeuges (1) als drahtlos übertragene Nachricht; und
- Weiterleiten der Radparameter des empfangenen Datensatzes an den Zugrechner (2) des Schienenfahrzeuges (1).

## Claims

1. Device for making available wheel parameters of a rail vehicle (1) for a train computer (2) of the rail vehicle (1) having at least one measuring device (7) which measures the wheels of the rail vehicle (1), rolling on train tracks (3), in order to determine the wheel parameters of the rail vehicle (1), and transmits the determined wheel parameters to a transmitting device (9) which sends the wheel parameters to a receiving device (10) of the rail vehicle (1) which passes on the received wheel parameters to the train computer (2) of the rail vehicle (1),
wherein the measuring device (7) is connected to a processing computer (8) which assigns the wheel parameters measured by the measuring device (7) to the wheels (4) of the rail vehicle (1) and encodes them into a data record which is sent as a message in a wireless fashion by the transmitting device (9) to the receiving device (10) of the rail vehicle (1).

2. Device according to Claim 1,
wherein the measuring device (7) measures the wheel parameters in a contactless fashion during travel of the rail vehicle (1) at a low speed.

3. Device according to Claim 1 or 2,
wherein the train computer (2) has a train protection computer (2A) which stores the wheel parameters and makes them available to a train control computer (2B) of the rail vehicle (1) while the rail vehicle (1) is operating.

4. Device according to one of the preceding Claims 1 to 3,
wherein the transmitting device (9) has a transponder which is provided in a track bed of the rail (3) or a transmitting antenna which is laid in the longitudinal direction of the track bed.

5. Device according to one of the preceding Claims 1 to 4,
wherein the determined wheel parameters have wheel diameters of the wheels (4) of the rail vehicle (1).

6. Device according to Claim 5,
wherein the transmitted data record has
a number of the measured axles of the rail vehicle (1),
the measured wheel parameters of the wheel axles of the rail vehicle (1),
a velocity (V) of the rail vehicle (1) during the measurement, and
a time of measurement.

7. Device according to one of the preceding Claims 1 to 6,
wherein the transmitting device (9) is arranged starting from the measuring device (7) in the direction of travel of the rolling rail vehicle (1).

8. Device according to one of the preceding Claims 1 to 7,
wherein the receiving device (10) is arranged at the front end of the rail vehicle (1).

9. Device according to one of the preceding Claims 1 to 8,
wherein the train control computer (2B) calculates, on the basis of the wheel diameters made available by the train protection computer (2A) and as a function of measuring pulses which are generated by pulse generators (5) at each revolution of a wheel (4) of the rail vehicle (1), a distance which is covered by the rail vehicle (1) within a time interval and/or a velocity of the rail vehicle (1).

10. Device according to one of the preceding Claims 1 to 9,
wherein the wheel parameters which are stored in the train protection computer (2A) are placed in an undefined storage state when the wheels (4) of the rail vehicle (1) are replaced.

11. Device according to one of the preceding Claims 1 to 10,
wherein the wheel parameters which are stored in the train protection computer (2A) are placed in a defined storage state after the wheel parameters have been determined.

12. Device according to Claims 10 and 11,
wherein the train protection computer (2A) blocks a predefined maximum speed being exceeded by the rail vehicle (1) as long as the wheel parameters are in an undefined storage state.

13. Device according to one of the preceding Claims 1 to 12,
wherein, when a difference between the previously stored wheel parameters and the determined wheel parameters is exceeded, a safety reaction is triggered.

14. Method for making available wheel parameters of a rail vehicle (1) for a train computer (2) of the rail vehicle (1) comprising the following steps:
- measuring wheels (4) of the rail vehicle (1), rolling on train tracks (3), in order to determine wheel parameters of the rail vehicle (1) using at least one measuring device (7);
- assigning the measured wheel parameters to the wheels (4) of the rail vehicle (1) using a processing computer (8) which is connected to the at least one measuring device (7);
- encoding the assigned wheel parameters into a data record using a processing computer (8) which is connected to the at least one measuring device (7);
- sending the data record as a message which is transmitted in a wireless fashion to the receiving device (10) of the rail vehicle (1);
and
- passing on the wheel parameters of the received data record to the train computer (2) of the rail vehicle (1).

## Revendications

1. Dispositif destiné à fournir des paramètres de roues d'un véhicule ferroviaire (1) pour un ordinateur de train (2) du véhicule ferroviaire (1), comportant au moins un dispositif de mesure (7) qui mesure les roues du véhicule ferroviaire (1) roulant sur des voies ferrées (3) pour déterminer les paramètres de roues du véhicule ferroviaire (1) et qui transmet les paramètres de roues déterminés à un dispositif émetteur (9) qui envoie les paramètres de roues à un dispositif récepteur (10) du véhicule ferroviaire (1), lequel retransmet les paramètres de roues reçus à l'ordinateur de train (2) du véhicule ferroviaire (1), le dispositif de mesure (7) étant raccordé à un ordinateur de traitement (8) qui associe les paramètres de roues mesurés par le dispositif de mesure (7) aux roues (4) du véhicule ferroviaire (1) et les code en un jeu de données qui est envoyé sous la forme d'un message, sans fil, par le dispositif émetteur (9) au dispositif récepteur (10) du véhicule ferroviaire (1).

2. Dispositif selon la revendication 1, le dispositif de mesure (7) mesurant les paramètres de roues sans contact pendant un déplacement du véhicule ferroviaire (1) à faible vitesse.

3. Dispositif selon la revendication 1 ou 2, l'ordinateur de train (2) comportant un ordinateur de sécurité de train (2A) qui sauvegarde les paramètres de roues et les fournit à un ordinateur de commande de train (2B) du véhicule ferroviaire (1) pendant le fonctionnement du véhicule ferroviaire (1).

4. Dispositif selon l'une des revendications précédentes 1 à 3, le dispositif émetteur (9) comportant un transpondeur prévu dans un lit de voie ferrée du rail (3) ou une antenne émettrice posée dans le sens longitudinal du lit de voie ferrée.

5. Dispositif selon l'une des revendications précédentes 1 à 4, les paramètres de roues déterminés comportant des diamètres des roues (4) du véhicule ferroviaire (1).

6. Dispositif selon la revendication 5, le jeu de données émis comportant un nombre d'essieux mesurés du véhicule ferroviaire (1), les paramètres de roues mesurés des essieux de roues du véhicule ferroviaire (1), une vitesse de déplacement (V) du véhicule ferroviaire (1) lors de la mesure et un instant de la mesure.

7. Dispositif selon l'une des revendications précédentes 1 à 6, le dispositif émetteur (9) étant agencé, partant du dispositif de mesure (7), dans le sens du déplacement du véhicule ferroviaire (1) en mouvement.

8. Dispositif selon l'une des revendications précédentes 1 à 7, le dispositif récepteur (10) étant agencé à l'extrémité avant du véhicule ferroviaire (1).

9. Dispositif selon l'une des revendications précédentes 1 à 8, l'ordinateur de commande de train (2B) calculant, sur la base des diamètres de roues fournis par l'ordinateur de sécurité de train (2A), en fonction d'impulsions de mesure générées par des générateurs d'impulsions (5) à chaque tour d'une roue (4) du véhicule ferroviaire (1), un trajet parcouru par le véhicule ferroviaire (1) dans un intervalle de temps et/ou une vitesse de déplacement du véhicule ferroviaire (1).

10. Dispositif selon l'une des revendications précédentes 1 à 9, les paramètres de roues stockés dans l'ordinateur de sécurité de train (2A) étant forcés dans un état de stockage indéfini en cas de remplacement des roues (4) du véhicule ferroviaire (1).

11. Dispositif selon l'une des revendications précédentes 1 à 10, les paramètres de roues stockés dans l'ordinateur de sécurité de train (2A) étant, après que les paramètres de roues ont été déterminés, forcés dans un état de stockage défini.

12. Dispositif selon la revendication 10 et 11, l'ordinateur de sécurité de train (2A) empêchant un dépassement d'une vitesse maximale donnée par le véhicule ferroviaire (1) tant que les paramètres de roues se trouvent dans un état de stockage indéfini.

13. Dispositif selon l'une des revendications précédentes 1 à 12, une réaction de sécurité étant déclenchée en cas de dépassement d'un écart entre les paramètres de roues stockés jusqu'à présent et les paramètres de roues déterminés.

14. Procédé de fourniture de paramètres de roues d'un véhicule ferroviaire (1) pour un ordinateur de train (2) du véhicule ferroviaire (1), comportant les étapes suivantes :
- mesure de roues (4) du véhicule ferroviaire (1) roulant sur des voies ferrées (3) pour déterminer des paramètres de roues du véhicule ferroviaire (1) à l'aide d'au moins un dispositif de mesure (7) ;
- mise en correspondance des paramètres de roues mesurés et des roues (4) du véhicule ferroviaire (1) à l'aide d'un ordinateur de traitement (8) raccordé à l'au moins un dispositif de mesure (7) ;
- codage des paramètres de roues mis en correspondance en un jeu de données à l'aide d'un ordinateur de traitement (8) raccordé à l'au moins un dispositif de mesure (7) ;
- envoi du jeu de données au dispositif récepteur (10) du véhicule ferroviaire (1) sous la forme d'un message transmis sans fil et
- retransmission des paramètres de roues du jeu de données reçu à l'ordinateur de train (2) du véhicule ferroviaire (1).
